# EUROPÄISCHE PATENTSCHRIFT

(11) **EP 0 704 657 B1**
(45) Veröffentlichungstag und Bekanntmachung des Hinweises auf die Patenterteilung: **07.11.2001**
(21) Anmeldenummer: 95810587.6
(22) Anmeldetag: 20.09.1995
(51) Int. Cl.: F23D 17/00, F23D 11/40

(54) **Brenner**
Burner
Brûleur

(30) Priorität: 01.10.1994 DE 4435266
(43) Veröffentlichungstag der Anmeldung: 03.04.1996
(73) Patentinhaber: ABB ALSTOM POWER (Schweiz) AG, 5401 Baden (CH)
(72) Erfinder: Ruck, Thomas, 5507 Mellingen (CH); Sattelmayer, Thomas, Dr., 5318 Mandach (CH); Steinbach, Christian, Dr., 5432 Neuenhof (CH); Döbbeling, Klaus, Dr., 5415 Nussbaumen (CH); Haumann, Jürgen, Dr., 8436 Rekingen (CH); Knöpfel, Hans Peter, 5627 Besenbüren (CH); Paikert, Bettina, Dr., 5452 Oberrohrdorf (CH)
(74) Vertreter: Rösler, Uwe, Dipl.-Phys.

(56) Entgegenhaltungen:
- EP-A- 0 321 809
- EP-A- 0 625 673
- US-A- 1 778 194
- US-A- 3 656 692
- US-A- 3 691 762
- US-A- 4 561 841

## Beschreibung

### Technisches Gebiet

Die vorliegende Erfindung betrifft einen Brenner gemäss Oberbegriff des Anspruchs 1.

### Stand der Technik

Aus EP-A1-0 321 809 ist ein aus mehreren Schalen bestehender kegelförmiger Brenner, sogenannter Doppelkegelbrenner, zur Erzeugung einer geschlossenen Drallströmung im Kegelkopf bekanntgeworden, welche aufgrund des zunehmenden Dralls entlang der Kegelspitze instabil wird und in eine annulare Drallströmung mit Rückströmung im Kern übergeht. Brennstoffe, wie beispielsweise gasförmige Brennstoffe, werden entlang der durch die einzelnen benachbarten Schalen gebildeten Kanäle, auch Lufteintrittsschlitze genannt, eingedüst und homogen mit der Luft vermischt, bevor die Verbrennung durch Zündung am Staupunkt der Rückströmzone oder Rückströmblase, welche als Flammenhalter benutzt wird, einsetzt. Flüssige Brennstoffe werden vorzugsweise über eine zentrale Düse am Brennerkopf eingedüst und verdampfen dann im Kegelhohlraum. Unter gasturbinentypischen Bedingungen findet die Zündung dieser flüssigen Brennstoffe schon früh in der Nähe der Brennstoffdüse statt, womit nicht zu umgehen ist, dass die NOx-Werte gerade aufgrund dieser mangelnden Vormischung kräftig ansteigen, was beispielsweise das Einspritzen von Wasser notwendig macht. Darüber hinaus musste festgestellt werden, dass der Versuch, wasserstoffhaltige Gase ähnlich wie Erdgas zu verbrennen, zu Frühzündproblemen an den Gasbohrungen mit anschliessender Ueberhitzung des Brenners geführt haben. Hiergegen hat man Abhilfe gesucht, indem am Brenneraustritt eine spezielle Injektionsmethode für solche gasförmige Brennstoffe eingeführt worden ist, deren Resultate aber nicht ganz zu befriedigen vermochten.

Aus der US 4,561,841 geht eine Verbrennungsanordnung, insbesondere unter Bezugnahme auf die Querschnittsdarstellung gemäß Figur 2, hervor, die eine zentral zu einem Zuluftkanal 23 angeordnete Brennstoffdüse 18 vorsieht. Der mit der Zuluft zerstäubte Brennstoff wird in Richtung einer Wirbelkammer 32 gerichtet, die eine konvexe Wand 26 mit einer axialen Eintrittsöffnung 42 vorsieht, an der wiederum Wirbelbleche 44 montiert sind. Unmittelbar im Anschluss an die Wirbelkammer ist ein Hohlzylinder vorgesehen, der zusammen mit der Wirbelkammer die Brennkammer bildet. Das verwirbelte Brennstoff-Luft-Gemisch wird innerhalb der Wirbelkammer 32 gezündet, wobei sich das entzündete Brennstoff-Luft-Gemisch axial in Richtung des hohlzylindrischen Raumes 31 ausbreitet, in den eine Vielzahl von Schneidschaufeln 72 stromab hineinragen. Die Schaufeln 72 sind dabei derart angeordnet, dass die axialen Außenbereiche der sich ausbildenden Flamme in einer Vielzahl von sekundären Spiralflammenwirbeln abgetrennt werden.

Die US 1,778,194 beschreibt einen Brenner mit einem Strömungsrohr 6, in das koaxial über eine Brennstoffdüse 12 Brennstoff eingedüst wird und zwar in entgegengesetzter Richtung zur Strömungsrichtung der in den Strömungskanal 6 mittels eines Gebläses 19 eingebrachten Verbrennungszuluft. Durch den Strömungsdruck der Verbrennungszuluft wird der innerhalb des Strömungskanals 6 zerstäubte Brennstoff in seiner ursprünglichen Ausbreitungsrichtung umgelenkt und von der Verbrennungszuluft durch den Strömungskanal 6 mitgetragen. Aus Gründen einer verbesserten Durchmischung des Brennstoff-Luft-Gemisches innerhalb des Strömungskanals 6 ist ein freilaufender Propeller zentrisch zum Strömungskanal 6 angeordnet, der eine Verwirbelung stromab des Brennstoff-Luft-Gemisches bewirkt. Das verwirbelte Brennstoff-Luft-Gemisch tritt nachfolgend in die Brennkammer ein, in der es gezündet wird. In Strömungsrichtung der Einspritzdüse vorgeordnet sowie in Strömungsrichtung nachgeordnet sind ferner helikal ausgebildete Leitbleche vorgesehen, um der die Leitbleche passierenden Strömung eine sich um die Ausbreitungsachse rotierende Strömungsbewegung zu vermitteln.

### Darstellung der Erfindung

Hier will die Erfindung Abhilfe schaffen. Der Erfindung, wie sie in den Ansprüchen gekennzeichnet ist, liegt die Aufgabe zugrunde, bei einem Brenner der eingangs genannten Art Vorkehrungen vorzuschlagen, durch welche eine perfekte Vormischung von Brennstoffen verschiedener Art erzielt wird.

Der vorgeschlagene Brenner weist kopfseitig und stromauf einer Mischstrecke einen Drallerzeuger auf, der vorzugsweise dahingehend ausgelegt werden kann, dass die aerodynamischen Grundprinzipien des sogenannten Doppelkegelbrenners nach EP-A1-0 321 809 benutzt werden. Grundsätzlich ist aber auch der Einsatz eines axialen oder radialen Drallerzeugers möglich. Die Mischstrecke selbst besteht vorzugsweise aus einem rohrförmigen Mischelement, im folgenden Mischrohr genannt, welches ein perfektes Vormischen von Brennstoffen verschiedener Art gestattet.

Die Strömung aus dem Drallerzeuger wird nahtlos in das Mischrohr eingeleitet: Dies geschieht durch eine Uebergangsgeometrie, die aus Uebergangskanälen besteht, welche in der Anfangsphase dieses Mischrohres ausgenommen sind, und welche die Strömung in den anschliessenden effektiven Durchflussquerschnitt des Mischrohres überführen. Diese verlustfreie Strömungseinleitung zwischen Drallerzeuger und Mischrohr verhindert zunächst die unmittelbare Bildung einer Rückströmzone am Ausgang des Drallerzeugers.

Zunächst wird die Drallstärke im Drallerzeuger über seine Geometrie so gewählt, dass das Aufplatzen des Wirbels nicht im Mischrohr, sondern weiter stromab am Brennkammereintritt erfolgt, wobei die Länge dieses Mischrohres so dimensioniert ist, dass sich eine ausreichende Mischungsgüte für alle Brennstoffarten ergibt. Ist beispielsweise der eingesetzte Drallerzeuger nach den Grundzügen des Doppelkegelbrenners aufgebaut, so ergibt sich die Drallstärke aus der Auslegung des entsprechenden Kegelwinkels, der Lufteintrittsschlitze und deren Anzahl.

Im Mischrohr besitzt das Axialgeschindigkeits-Profil ein ausgeprägtes Maximum auf der Achse und verhindert dadurch Rückzündungen in diesem Bereich. Die Axialgeschwindigkeit fällt zur Wand hin ab. Um Rückzündungen auch in diesem Bereich zu unterbinden, werden verschiedene Vorkehrungen vorgesehen: Beispielsweise zum einen lässt sich das gesamte Geschwindigkeitsniveau durch Verwendung eines Mischrohres mit einem ausreichend kleinen Durchmesser anheben. Eine andere Möglichkeit besteht darin, nur die Geschwindigkeit im Aussenbereich des Mischrohres zu erhöhen, indem ein kleiner Teil der Verbrennungsluft über einen Ringspalt oder durch Filmlegungsbohrungen stromab der Uebergangskanäle in das Mischrohr einströmt.

Ein Teil des allenfalls erzeugten Druckverlustes kann durch Anbringung eines Diffusors am Ende des Mischrohres wettgemacht werden.

Am Ende des Mischrohres schliesst sich die Brennkammer mit einem Querschnittssprung an. Hier bildet sich eine zentrale Rückströmzone, deren Eigenschaften die eines Flammenhalters sind.

Die Erzeugung einer stabilen Rückströmzone erfordert eine ausreichend hohe Drallzahl im Rohr. Ist aber eine solche zunächst unerwünscht, so können stabile Rückströmzonen durch die Zufuhr kleiner, stark verdrallter Luftmengen, 5-20% der Gesamtluftmenge, am Rohrende erzeugt werden.

In Verbindung mit dem erwähnten Querschnittssprung am Rohrende ergeben sich Rückströmzonen hoher räumlicher Stabilität, die sich gut zur Flammenstabilisierung eignen.

Was die erwähnten Uebergangskanäle zur Einleitung der Strömung aus dem Drallerzeuger in das Mischrohr betrifft, so ist zu sagen, dass der Verlauf dieser Uebergangskanäle spiralförmig verengend oder erweiternd ausfällt, entsprechend dem effektiven anschliessenden Durchflussquerschnitt des Mischrohres.

Im folgenden wird anhand der Zeichnungen Ausführungsbeispiele der Erfindung näher erläutert. Alle für das unmittelbare Verständnis der Erfindung unwesentlichen Merkmale sind fortgelassen. Gleiche Elemente sind in den verschiedenen Figuren mit den gleichen Bezugszeichen versehen. Die Strömungsrichtung der Medien ist mit Pfeilen angegeben.

### Kurze Bezeichnung der Zeichnungen

Es zeigt:
- Fig. 1: einen Brenner mit anschliessender Brennkammer,
- Fig. 2: einen Drallerzeuger in perspektivischer Darstellung, entsprechend aufgeschnitten,
- Fig. 3: einen Schnitt durch den 2-Schalen-Drallerzeuger, nach Fig. 2,
- Fig. 4: einen Schnitt durch einen 4-Schalen-Drallerzeuger,
- Fig. 5: einen Schitt durch einen Drallerzeuger, dessen Schalen schaufelförmig profiliert sind und
- Fig. 6: eine Darstellung der Form der Uebergangsgeometrie zwischen Drallerzeuger und Mischrohr.

### Wege zur Ausführung der Erfindung, gewerbliche Verwertbarkeit

Fig. 1 zeigt den Gesamtaufbau eines Brenners. Anfänglich ist ein Drallerzeuger 100 wirksam, dessen Ausgestaltung in den nachfolgenden Fig. 2-5 noch näher gezeigt und beschrieben wird. Es handelt sich bei diesem Drallerzeuger 100 um ein kegelförmiges Gebilde, das tangential mehrfach von einem tangential einströmenden Verbrennungsluftstromes 115 beaufschlagt wird. Die sich hierein bildende Strömung wird anhand einer stromab des Drallerzeugers 100 vorgesehenen Uebergangsgeometrie nahtlos in ein Uebergangsstück 200 übergeleitet, dergestalt, dass dort keine Ablösungsgebiete auftreten können. Die Konfiguration dieser Uebergangsgeometrie wird unter Fig. 6 näher beschrieben. Dieses Uebergangsstück 200 ist abströmungsseitig der Uebergangsgeometrie durch ein Rohr 20 verlängert, wobei beide Teile das eigentliche Mischrohr 220 des Brenners bilden. Selbstverständlich kann das Mischrohr 220 aus einem einzigen Stück bestehen, d.h. dann, dass das Uebergangsstück 200 und Rohr 20 zu einem einzigen zusammenhängenden Gebilde verschmolzen sind, wobei die Charakteristiken eines jeden Teils erhalten bleiben. Werden Uebergangsstück 200 und Rohr 20 aus zwei Teilen erstellt, so sind diese durch einen Buchsenring 10 verbunden, wobei der gleiche Buchsenring 10 kopfseitig als Verankerungsfläche für den Drallerzeuger 100 dient. Ein solcher Buchsenring 10 hat darüber hinaus den Vorteil, dass verschiedene Mischrohre eingesetzt werden können. Abströmungsseitig des Rohres 20 befindet sich die eigentliche Brennkammer 30, welche hier lediglich durch das Flammrohr versinnbildlicht ist. Das Mischrohr 220 erfüllt die Bedingung, dass stromab des Drallerzeugers 100 eine definierte Mischstrecke bereitgestellt wird, in welcher eine perfekte Vormischung von Brennstoffen verschiedener Art erzielt wird. Diese Mischstrecke, also das Mischrohr 220, ermöglicht des weiteren eine verlustfreie Strömungsführung, so dass sich auch in Wirkverbindung mit der Uebergangsgeometrie zunächst keine Rückströmzone bilden kann, womit über die Länge des Mischrohres 220 auf die Mischungsgüte für alle Brennstoffarten Einfluss ausgeübt werden kann. Dieses Mischrohres 220 hat aber noch eine andere Eigenschaft, welche darin besteht, dass im Mischrohr 220 selbst das Axialgeschwindigkeits-Profil ein ausgeprägtes Maximum auf der Achse besitzt, so dass eine Rückzündung der Flamme aus der Brennkammer nicht möglich ist. Allerdings ist es richtig, dass bei einer solchen Konfiguration diese Axialgeschwindigkeit zur Wand hin abfällt. Um Rückzündung auch in diesem Bereich zu unterbinden, wird das Mischrohr 220 in Strömungs- und Umfangsrichtung mit einer Anzahl regelmässig oder unregelmässig verteilten Bohrungen 21 verschiedenster Querschnitte und Richtungen versehen, durch welche eine Luftmenge in das Innere des Mischrohres 220 strömt, und entlang der Wand eine Erhöhung der Geschwindigkeit indiziert. Eine andere Möglichkeit die gleiche Wirkung zu erzielen, besteht darin, dass der Durchflussquerschnitt des Mischrohres 220 abströmungsseitig der Uebergangskanäle 201, welche die bereits genannten Uebergangsgeometrie bilden, eine Verengung erfährt, wodurch das gesamte Geschwindigkeitsniveau innerhalb des Mischrohres 220 angehoben wird. In der Figur entspricht der Auslauf der Uebergangskanäle 201 dem engsten Durchflussquerschnitt des Mischrohres 220. Die genannten Uebergangskanäle 201 überbrücken demnach den jeweiligen Querschnittsunterschied, ohne dabei die gebildete Strömung negativ zu beeinflussen. Wenn die gewählte Vorkehrung bei der Führung der Rohrströmung 40 entlang des Mischrohres 220 einen nicht tolerierbaren Druckverlust auslöst, so kann hiergegen Abhilfe geschaffen werden, indem am Ende des Mischrohres ein in der Figur nicht gezeigter Diffusor vorgesehen wird. Am Ende des Mischrohres 220 schliesst sich eine Brennkammer 30 an, wobei zwischen den beiden Durchflussquerschnitten ein Querschnittssprung vorhanden ist. Erst hier bildet sich eine zentrale Rückströmzone 50, welche die Eigenschaften eines Flammenhalters aufweist. Bildet sich innerhalb dieses Querschnittssprunges während des Betriebes eine strömungsmässige Randzone, in welcher durch den dort vorherrschenden Unterdruck Wirbelablösungen entstehen, so führt dies zu einer verstärkten Ringstabilisation der Rückströmzone 50. Stirnseitig weist die Brennkammer 30 eine Anzahl Oeffnungen 31 auf, durch welche eine Luftmenge direkt in den Querschnittssprung strömt, und dort unteren anderen dazu beiträgt, dass die Ringstabilisation der Rückströmzone 50 gestärkt wird. Danebst darf nicht unerwähnt bleiben, dass die Erzeugung einer stabilen Rückströmzone 50 auch eine ausreichend hohe Drallzahl in einem Rohr erfordert. Ist eine solche zunächst unerwünscht, so können stabile Rückströmzonen durch die Zufuhr kleiner stark verdrallter Luftströmungen am Rohrende, beispielsweise durch tangentiale Oeffnungen, erzeugt werden. Dabei geht man hier davon aus, dass die hierzu benötigte Luftmenge in etwa 5-20% der Gesamtluftmenge beträgt.

Um den Aufbau des Drallerzeugers 100 besser zu verstehen, ist es von Vorteil, wenn gleichzeitig zu Fig. 2 mindestens Fig. 3 herangezogen wird. Des weiteren, um diese Fig. 2 nicht unnötig unübersichtlich zu gestalten, sind in ihr die nach den Figur 3 schematisch gezeigten Leitbleche 121a, 121b nur andeutungsweise aufgenommen worden. Im folgenden wird bei der Beschreibung von Fig. 2 nach Bedarf auf die genannten Figuren hingewiesen.

Der erste Teil des Brenners nach Fig. 1 bildet den nach Fig. 2 gezeigten Drallerzeuger 100. Dieser besteht aus zwei hohlen kegelförmigen Teilkörpern 101, 102, die versetzt zueinander ineinandergeschachtelt sind. Die Anzahl der kegelförmigen Teilkörper kann selbstverständlich grösser als zwei sein, wie die Figuren 4 und 5 zeigen; dies hängt jeweils, wie weiter unten noch näher zur Erläuterung kommen wird, von der Betreibungsart des ganzen Brenners ab. Es ist bei bestimmten Betriebskonstellationen nicht ausgeschlossen, einen aus einer einzigen Spirale bestehenden Drallerzeuger vorzusehen. Die Versetzung der jeweiligen Mittelachse oder Längssymmetrieachsen 201b, 202b der kegeligen Teilkörper 101, 102 zueinander schafft bei der benachbarten Wandung, in spiegelbildlicher Anordnung, jeweils einen tangentialen Kanal, d.h. einen Lufteintrittsschlitz 119, 120 (Fig. 3), durch welche die Verbrennungsluft 115 in Innenraum des Drallerzeugers 100, d.h. in den Kegelhohlraum 114 desselben strömt. Die Kegelform der gezeigten Teilkörper 101, 102 in Strömungsrichtung weist einen bestimmten festen Winkel auf. Selbstverständlich, je nach Betriebseinsatz, können die Teilkörper 101, 102 in Strömungsrichtung eine zunehmende oder abnehmende Kegelneigung aufweisen, ähnlich einer Trompete resp. Tulpe. Die beiden letztgenannten Formen sind zeichnerisch nicht erfasst, da sie für den Fachmann ohne weiteres nachempfindbar sind. Die beiden kegeligen Teilkörper 101, 102 weisen je einen zylindrischen Anfangsteil 101a, 102a, die ebenfalls, analog den kegeligen Teilkörpern 101, 102, versetzt zueinander verlaufen, so dass die tangentialen Lufteintrittsschlitze 119, 120 über die ganze Länge des Drallerzeugers 100 vorhanden sind. Im Bereich des zylindrischen Anfangsteils ist eine Düse 103 vorzugsweise für einen flüssigen Brennstoff 112 untergebracht, deren Eindüsung 104 in etwa mit dem engsten Querschnitt des durch die kegeligen Teilkörper 101, 102 gebildeten Kegelhohlraumes 114 zusammenfällt. Die Eindüsungskapazität und die Art dieser Düse 103 richtet sich nach den vorgegebenen Parametern des jeweiligen Brenners. Selbstverständlich kann der Drallerzeuger 100 rein kegelig, also ohne zylindrische Anfangsteile 101a, 102a, ausgeführt sein. Die kegeligen Teilkörper 101, 102 weisen des weiteren je eine Brennstoffleitung 108, 109 auf, welche entlang der tangentialen Lufteintrittsschlitze 119, 120 angeordnet und mit Eindüsungsöffnungen 117 versehen sind, durch welche vorzugsweise ein gasförmiger Brennstoff 113 in die dort durchströmende Verbrennungsluft 115 eingedüst wird, wie dies die Pfeile 116 versinnbildlichen wollen. Diese Brennstoffleitungen 108, 109 sind vorzugsweise spätestens am Ende der tangentialen Einströmung, vor Eintritt in den Kegelhohlraum 114, plaziert, dies um eine optimale Luft/Brennstoff-Mischung zu erhalten. Bei dem durch die Düse 103 herangeführten Brennstoff 112 handelt es sich, wie erwähnt, im Normalfall um einen flüssigen Brennstoff, wobei eine Gemischbildung mit einem anderen Medium ohne weiteres möglich ist. Dieser Brennstoff 112 wird unter einem spitzen Winkel in den Kegelhohlraum 114 eingedüst. Aus der Düse 103 bildet sich sonach ein kegeliges Brennstoffspray 105, das von der tangential einströmenden rotierenden Verbrennungsluft 115 umschlossen wird. In axialer Richtung wird die Konzentration des eingedüsten Brennstoffes 112 fortlaufend durch die einströmenden Verbrennungsluft 115 zu einer Vermischung Richtung Verdampfung abgebaut. Wird ein gasförmiger Brennstoff 113 über die Oeffnungsdüsen 117 eingebracht, geschieht die Bildung des Brennstoff/Luft-Gemisches direkt am Ende der Lufteintrittsschlitze 119, 120. Ist die Verbrennungsluft 115 zusätzlich vorgeheizt, oder beispielsweise mit einem rückgeführten Rauchgas oder Abgas angereichert, so unterstützt dies nachhaltig die Verdampfung des flüssigen Brennstoffes 112, bevor dieses Gemisch in die nachgeschaltete Stufe strömt. Die gleichen Ueberlegungen gelten auch, wenn über die Leitungen 108, 109 flüssige Brennstoffe zugeführt werden sollten. Bei der Gestaltung der kegeligen Teilkörper 101, 102 hinsichtlich des Kegelwinkels und der Breite der tangentialen Lufteintrittsschlitze 119, 120 sind an sich enge Grenzen einzuhalten, damit sich das gewünschte Strömungsfeld der Verbrennungsluft 115 am Ausgang des Drallerzeugers 100 einstellen kann. Allgemein ist zu sagen, dass eine Verkleinerung der tangentialen Lufteintrittsschlitze 119, 120 die schnellere Bildung einer Rückströmzone bereits im Bereich des Drallerzeugers begünstigt. Die Axialgeschwindigkeit innerhalb des Drallerzeugers 100 lässt sich durch eine entsprechende nicht gezeigte Zuführung eines axialen Verbrennungsluftstromes verändern. Eine entsprechende Drallerzeugung verhindert die Bildung von Strömungsablösungen innerhalb des dem Drallerzeuger 100 nachgeschalteten Mischrohr. Die Konstruktion des Drallerzeugers 100 eignet sich des weiteren vorzüglich, die Grösse der tangentialen Lufteintrittsschlitze 119, 120 zu verändern, womit ohne Veränderung der Baulänge des Drallerzeugers 100 eine relativ grosse betriebliche Bandbreite erfasst werden kann. Selbstverständlich sind die Teilkörper 101, 102 auch in einer anderen Ebene zueinander verschiebbar, wodurch sogar eine Ueberlappung derselben vorgesehen werden kann. Es ist des weiteren möglich, die Teilkörper 101, 102 durch eine gegenläufig drehende Bewegung spiralartig ineinander zu verschachteln. Somit ist es möglich, die Form, die Grösse und die Konfiguration der tangentialen Lufteintrittsschlitze 119, 120 beliebig zu variieren, womit der Drallerzeuger 100 ohne Veränderung seiner Baulänge universell einsetzbar ist.

Aus Fig. 3 geht nunmehr die geometrische Konfiguration der Leitbleche 121a, 121b hervor. Sie haben Strömungseinleitungsfunktion, wobei diese, entsprechend ihrer Länge, das jeweilige Ende der kegeligen Teilkörper 101, 102 in Anströmungsrichtung gegenüber der Verbrennungsluft 115 verlängern. Die Kanalisierung der Verbrennungsluft 115 in den Kegelhohlraum 114 kann durch Oeffnen bzw. Schliessen der Leitbleche 121a, 121b um einen im Bereich des Eintritts dieses Kanals in den Kegelhohlraum 114 plazierten Drehpunkt 123 optimiert werden, insbesondere ist dies vonnöten, wenn die ursprüngliche Spaltgrösse der tangentialen Lufteintrittsschlitze 119, 120 dynamisch verändert werden soll. Selbstverständlich können diese dynamische Vorkehrungen auch statisch vorgesehen werden, indem bedarfsmässige Leitbleche einen festen Bestandteil mit den kegeligen Teilkörpern 101, 102 bilden. Ebenfalls kann der Drallerzeuger 100 auch ohne Leitbleche betrieben werden, oder es können andere Hilfsmittel hierfür vogesehen werden.

Fig. 4 zeigt gegenüber Fig. 3, dass der Drallerzeuger 100 nunmehr aus vier Teilkörpern 130, 131, 132, 133 aufgebaut ist. Die dazugehörigen Längssymmetrieachsen zu jedem Teilkörper sind mit der Buchstabe a gekennzeichnet. Zu dieser Konfiguration ist zu sagen, dass sie sich aufgrund der damit erzeugten, geringeren Drallstärke und im Zusammenwirken mit einer entsprechend vergrösserten Schlitzbreite bestens eignet, das Aufplatzen der Wirbelströmung abströmungsseitig des Drallerzeugers im Mischrohr zu verhindern, womit das Mischrohr die ihm zugedachte Rolle bestens erfüllen kann.

Fig. 5 unterscheidet sich gegenüber Fig. 4 insoweit, als hier die Teilkörper 140, 141, 142, 143 eine Schaufelprofilform haben, welche zur Bereitstellung einer gewissen Strömung vorgesehen wird. Ansonsten ist die Betreibungsart des Drallerzeugers die gleiche geblieben. Die Zumischung des Brennstoffes 116 in den Verbrennungsluftstromes 115 geschieht aus dem Innern der Schaufelprofile heraus, d.h. die Brennstoffleitung 108 ist nunmehr in die einzelnen Schaufeln integriert. Auch hier sind die Längssymmetrieachsen zu den einzelnen Teilkörpern mit der Buchstabe a gekennzeichnet.

Fig. 6 zeigt das Uebergangsstück 200 in dreidimensionaler Ansicht. Die Uebergangsgeometrie ist für einen Drallerzeuger 100 mit vier Teilkörpern, entsprechend der Fig. 4 oder 5, aufgebaut. Dementsprechend weist die Uebergangsgeometrie als natürliche Verlängerung der stromauf wirkenden Teilkörper vier Uebergangskanäle 201 auf, wodurch die Kegelviertelfläche der genannten Teilkörper verlängert wird, bis sie die Wand des Rohres 20 resp. des Mischrohres 220 schneidet. Die gleichen Ueberlegungen gelten auch, wenn der Drallerzeuger aus einem anderen Prinzip, als den unter Fig. 2 beschriebenen, aufgebaut ist. Die nach unten in Strömungsrichtung verlaufende Fläche der einzelnen Uebergangskanäle 201 weist eine in Strömungsrichtung spiralförmig verlaufende Form auf, welche einen sichelförmigen Verlauf beschreibt, entsprechend der Tatsache, dass sich vorliegend der Durchflussquerschnitt des Uebergangsstückes 200 in Strömungsrichtung konisch erweitert. Der Drallwinkel der Uebergangskanäle 201 in Strömungsrichtung ist so gewählt, dass der Rohrströmung anschliessend bis zum Querschnittssprung am Brennkammereintritt noch eine genügend grosse Strecke verbleibt, um eine perfekte Vormischung mit dem eingedüsten Brennstoff zu bewerkstelligen. Ferner erhöht sich durch die oben genannten Massnahmen auch die Axialgeschwindigkeit an der Mischrohrwand stromab des Drallerzeugers. Die Uebergangsgeometrie und die Massnahmen im Bereich des Mischrohres bewirken eine deutliche Steigerung des Axialgeschwindigkeitsprofils zum Mittelpunkt des Mischrohres hin, so dass der Gefahr einer Frühzündung entscheidend entgegengewirkt wird.

### Bezugszeichenliste

- 10: Buchenring
- 20: Rohr
- 21: Bohrungen, Oeffnungen
- 30: Brennkammer
- 31: Oeffnungen
- 40: Strömung, Rohrströmung im Mischrohr
- 50: Rückströmzone
- 100: Drallerzeuger
- 101, 102: Teilkörper
- 101a, 102b: Zylindrische Anfangsteile
- 101b, 102b: Längssymmetrieachsen
- 103: Brennstoffdüse
- 104: Brennstoffeindüsung
- 105: Brennstoffspray (Brennstoffeindüsungsprofil)
- 108, 109: Brennstoffleitungen
- 112: Flüssiger Brennstoff
- 113: Gasförmiger Brennstoff
- 114: Kegelhohlraum
- 115: Verbrennungsluft (Verbrennungsluftstrom)
- 116: Brennstoff-Eindüsung aus den Leitungen 108, 109
- 117: Brennstoffdüsen
- 119, 120: Tangentiale Lufteintrittsschlitze
- 121a, 121b: Leitbleche
- 123: Drehpunkt der Leitbleche
- 130, 131, 132, 133: Teilkörper
- 131a, 131a, 132a, 133a: Längssymmetrieachsen
- 140, 141, 142, 143: Schaufelprofilförmige Teilkörper
- 140a, 141a, 142a, 143a: Längssymmetrieachsen
- 200: Uebergangsstück
- 201: Uebergangskanäle
- 220: Mischrohr

## Patentansprüche

1. Brenneranordnung für einen Wärmeerzeuger, im wesentlichen bestehend aus einem Drallerzeuger (100) für einen Verbrennungsluftstrom, aus Mitteln (103) zur Eindüsung eines Brennstoffes, und aus einer stromab des Drallerzeugers (100) angeordneten Mischstrecke (220),
**dadurch gekennnzeichnet, dass** die
Mischstrecke (220) innerhalb eines ersten Streckenteils (200) in Strömungsrichtung verlaufende Uebergangskanäle (201) zur Ueberführung einer, im Drallerzeuger (100) gebildeten Strömung (40) in den stromab der Uebergangskanäle (201) nachgeschalteten Durchflussquerschnitt (20) der Mischstrecke (220) aufweist.

2. Brenneranordnung nach Anrspruch 1,
**dadurch gekennzeichnet, dass** die Mischstrecke (220) als rohrförmiges Mischelement ausgebildet ist.

3. Brenneranordnung nach Anspruch 1,
**dadurch gekennzeichnet, dass** die Anzahl der Uebergangskanäle (201) in der Mischstrecke (220) der Anzahl der Teilkörper des Drallerzeugers (100) entspricht.

4. Brenneranordnung nach Anspruch 1,
**dadurch gekennzeichnet, dass** die Mischstrecke (220) stromab der Uebergangskanäle (201) in Strömungsrichtung und in Umfangsrichtung mit Oeffnungen als Filmlegungsbohrungen (21) zur Eindüsung eines Luftstromes versehen ist.

5. Brenneranordnung nach Anspruch 1,
**dadurch gekennzeichnet, dass** die Mischstrecke (220) stromab der Uebergangskanäle (201) mit tangentialen Oeffnungen zur Eindüsung eines Luftstromes versehen ist.

6. Brenneranordnung nach Anspruch 1,
**dadurch gekennzeichnet, dass** der Durchflussquerschnitt (20) der Mischstrecke (220) stromab der Uebergangskanäle (201) kleiner, gleich gross oder grösser als der Querschnitt der im Drallerzeuger (100) gebildeten Strömung (40) ist.

7. Brenneranordnung nach Anspruch 1,
**dadurch gekennzeichnet, dass** die Uebergangskanäle (201) sektoriell die Stirnfläche der Mischstrecke (220) erfassen und in Strömungsrichtung drallförmig verlaufen.

8. Brenneranordnung nach Anspruch 1,
**dadurch gekennzeichnet, dass** am Ende der Mischstrecke (220) ein Diffusor vorhanden ist.

9. Brenneranordnung nach Anspruch 1,
**dadurch gekennzeichnet, dass** stromab der Mischstrecke (220) eine Brennkammer (30) angeordnet ist, dass zwischen der Mischstrecke (220) und der Brennkammer (30) ein Querschnittssprung vorhanden ist, der den anfänglichen Strömungsquerschnitt der Brennkammer (30) indiziert, und dass im Bereich dieses Querschnittssprunges eine Rückströmzone (50) wirkbar ist.

10. Brenneranordnung nach Anspruch 1,
**dadurch gekennzeichnet, dass** der Drallerzeuger (100) aus mindestens zwei hohlen, kegelförmigen, in Strömungsrichtung ineinandergeschachtelten Teilkörpern (101, 102; 130, 131, 132, 133; 140, 141, 142, 143) besteht, dass die jeweiligen Längssymmetrieachsen (101b, 102b; 130a, 131a, 132a, 133a; 140a, 141a, 142a, 143a) dieser Teilkörper gegeneinander versetzt verlaufen, dergestalt, dass die benachbarten Wandungen der Teilkörper in deren Längserstreckung tangentiale Kanäle (119, 120) für einen Verbrennungsluftstromes (115) bilden, und dass im von den Teilkörpern gebildeten Kegelhohlraum (114) mindestens eine Brennstoffdüse (103) angeordnet ist.

11. Brenneranordnung nach Anspruch 10,
**dadurch gekennzeichnet, dass** im Bereich der tangentialen Kanäle (119, 120) in deren Längserstreckung weitere Brennstoffdüsen (117) angeordnet sind.

12. Brenneranordnung nach Anspruch 10,
**dadurch gekennzeichnet, dass** die Teilkörper (140, 141, 142, 143) in Querschnitt eine schaufelförmige Profilierung aufweisen.

13. Brenneranordnung nach Anspruch 10,
**dadurch gekennzeichnet, dass** die Teilkörper in Strömungsrichtung einen festen Kegelwinkel, oder eine zunehmende Kegelneigung, oder eine abnehmende Kegelneigung aufweisen.

14. Brenneranordnung nach Anspruch 10,
**dadurch gekennzeichnet, dass** die Teilkörper spiralförmig ineinandergeschachtelt sind.

## Claims

1. Burner arrangement for a heat generator, substantially consisting of a swirl generator (100) for a combustion air flow and means (103) for injection of fuel, as well as of a mixing path provided downstream of said swirl generator (100),
**characterised in that** said mixing path (220) comprises transition ducts (201) extending within a first part of the path (200) in the flow direction for transfer of a flow (40) formed in said swirl generator (100) into the cross-section of flow (20) of said mixing path (220), that joins downstream of said transition ducts (201).

2. Burner arrangement according to Claim 1,
**characterised in that** said mixing path (220) is configured as tubular mixing element.

3. Burner arrangement according to Claim 1,
**characterised in that** the number of said transition ducts (201) in said mixing path (220) corresponds to the number of said body segments of said swirl generator (100).

4. Burner arrangement according to Claim 1,
**characterised in that** said mixing path (220) is provided with apertures as sheet-forming bores (21) for the injection of an air flow downstream of said transition ducts (201) in the flow direction and in the peripheral direction.

5. Burner arrangement according to Claim 1,
**characterised in that** said mixing path (220) is provided with tangential apertures for the injection of an air flow downstream of said transition ducts (201).

6. Burner arrangement according to Claim 1,
**characterised in that** the cross-section of flow (20) of said mixing path (220) downstream of said transition ducts (201) is smaller than, equal to or wider than the cross-section of the flow (40) formed in said swirl generator (100).

7. Burner arrangement according to Claim 1,
**characterised in that** said transition ducts (201) cover the face end of said mixing path (220) in sectors and extend in the form of a swirl in the flow direction.

8. Burner arrangement according to Claim 1,
**characterised in that** a diffuser is provided at the end of said mixing path (220).

9. Burner arrangement according to Claim 1,
**characterised in that** downstream of said mixing path (220) a combustion chamber (30) is arranged, that between said mixing path (220) and said combustion chamber (30) a discontinuity in cross-section is provided that marks the initial cross-section of flow of said combustion chamber (30), and that in the region of this discontinuity in cross-section a backflow zone (50) can be achieved.

10. Burner arrangement according to Claim 1,
**characterised in that** said swirl generator (100) consists of at least two hollow conical body segments (101, 102; 130, 131, 132, 133; 140, 141, 142, 143) nested into each other in the flow direction, that the respective longitudinal axes of symmetry (101b, 102b; 130a, 131a, 132a, 133a; 140a, 141a, 142a, 143a) of said body segments extend with an offset relative to each other such that the adjacent walls of said body segments form tangential ducts (119, 120) for a combustion air flow (115) along their longitudinal extension, and that at least one fuel nozzle (103) is disposed in the cone cavity (114) formed by said body segments.

11. Burner arrangement according to Claim 10,
**characterised in that** further fuel nozzles (117) are disposed in the region of said tangential ducts (119, 120) along their longitudinal extension.

12. Burner arrangement according to Claim 10,
**characterised in that** said body segments (140, 141, 142, 143) present a cross-section with a vane-shaped profile.

13. Burner arrangement according to Claim 10,
**characterised in that** said body segments present an invariable cone angle or an increasing cone inclination or a decreasing cone inclination.

14. Burner arrangement according to Claim 10,
**characterised in that** said body segments are spirally nested into each other.

## Revendications

1. Arrangement de brûleur pour un générateur calorifique, qui est composé essentiellement d'un générateur de tourbillon (100) pour un courant d'air de combustion et des moyens (103) à injecter de combustible, ainsi que d'un trajet de mélange, disposé en aval dudit générateur de tourbillon (100),
**caractérisé en ce que** ledit trajet de mélange (220) comprend des conduits de transition (201), qui s'étendent à l'intérieur d'une première partie dudit trajet (200) en sens d'écoulement afin de passer un courant (40), formé dans ledit générateur de tourbillon (100), dans la partie de passage d'écoulement (20) dudit trajet de mélange (220), qui suit en aval desdits conduits de transition (201).

2. Arrangement de brûleur selon la revendication 1,
**caractérisé en ce que** ledit trajet de mélange (220) est configuré de sous forme d'un élément de mélange tubulaire.

3. Arrangement de brûleur selon la revendication 1,
**caractérisé en ce que** le nombre desdits conduits de transition (201) dans ledit trajet de mélange (220) correspond au nombre desdits segments de corps dudit générateur de tourbillon (100).

4. Arrangement de brûleur selon la revendication 1,
**caractérisé en ce que** ledit trajet de mélange (220) est muni des orifices en tant que des alésages à former une nappe (21) pour l'injection d'un courant d'air en aval desdits conduits de transition (201) en sens d'écoulement et en direction périphérique.

5. Arrangement de brûleur selon la revendication 1,
**caractérisé en ce que** ledit trajet de mélange (220) est muni des orifices tangentielles pour l'injection d'un courant d'air en aval desdits conduits de transition (201).

6. Arrangement de brûleur selon la revendication 1,
**caractérisé en ce que** la section de passage d'écoulement (20) dudit trajet de mélange (220) en aval desdits conduits de transition (201) est plus petite que, égale à ou plus large que la section de passage du courant (40) formé dans ledit générateur de tourbillon (100).

7. Arrangement de brûleur selon la revendication 1,
**caractérisé en ce que** lesdits conduits de transition (201) recouvrent l'extrémité frontale dudit trajet de mélange (220) en secteurs, en s'étendant sous forme d'un tourbillon en sens d'écoulement.

8. Arrangement de brûleur selon la revendication 1,
**caractérisé en ce qu'**un diffuseur est disposé à l'extrémité dudit trajet de mélange (220).

9. Arrangement de brûleur selon la revendication 1,
**caractérisé en ce qu'**une chambre de combustion (30) est disposée en aval dudit trajet de mélange (220), **en ce qu'**une discontinuité en section transversale est formée entre ledit trajet de mélange (220) et ladite chambre de combustion (30), qui marque la section de passage initiale d'écoulement de ladite chambre de combustion (30), et **en ce qu'**il est possible d'achever une zone de débit inverse (50) dans la zone de cette discontinuité en section transversale.

10. Arrangement de brûleur selon la revendication 1,
**caractérisé en ce que** ledit générateur de tourbillon (100) est composé d'au moins deux segments de corps coniques creux (101, 102; 130, 131, 132, 133; 140, 141, 142, 143), qui sont imbriqués l'un dans l'autre en sens d'écoulement, **en ce que** les axes de symétrie longitudinaux respectifs (101b, 102b; 130a, 131a, 132a, 133a; 140a, 141a, 142a, 143a) desdits segments de corps s'étendent à un déport l'un relatif à l'autre de façon, que les parois adjacentes desdits segments de corps forment des conduits tangentiels (119, 120) pour un courant d'air de combustion (115) le long de leur étendue, et **en ce qu'**au moins un injecteur de combustible (103) est disposé dans la cavité du cône (114) formé par lesdits segments de corps.

11. Arrangement de brûleur selon la revendication 10,
**caractérisé en ce que** des injecteurs de combustible (117) supplémentaires sont disposés dans la zone desdits conduits tangentiels (119, 120) le long de leur étendue en sens longitudinal.

12. Arrangement de brûleur selon la revendication 10,
**caractérisé en ce que** lesdits segments de corps (140, 141, 142, 143) présentent un profil en travers à profil sous forme d'aube.

13. Arrangement de brûleur selon la revendication 10,
**caractérisé en ce que** lesdits segments de corps présentent un angle de cône invariable ou une inclinaison du cône, qui s'augmente ou décroît.

14. Arrangement de brûleur selon la revendication 10,
**caractérisé en ce que** lesdits segments de corps sont imbriqués l'un dans l'autre sous forme hélicoïdale.
